# EUROPÄISCHE PATENTSCHRIFT

(11) **EP 0 541 855 B1**
(45) Veröffentlichungstag und Bekanntmachung des Hinweises auf die Patenterteilung: **04.02.1998**
(21) Anmeldenummer: 91119564.2
(22) Anmeldetag: 15.11.1991
(51) Int. Cl.: G06E 3/00

(54) **Codewort-detektion in einem seriell übertragenen optischen Signal**
Codeword detection in a serial transported optical signal
Détection de mots de code dans un signal transmis en série

(43) Veröffentlichungstag der Anmeldung: 19.05.1993
(73) Patentinhaber: SIEMENS AKTIENGESELLSCHAFT, 80333 München (DE)
(72) Erfinder: Gruhler, Ulrich, W-8000 München 70 (DE); Osborne, Robert, W-8000 München 5 (DE)

(56) Entgegenhaltungen:
- WO-A-81/01927
- PROCEEDINGS OF THE ULTRASONICS SYMPOSIUM (DENVER, OCT. 1987) Bd. 1, 1987, New York, IEEE, SS 471-474; Y. MIYAZAKI: 'Integrated Optical Signal Processors Consisting of Collinear Acousto-Optic Switches'
- ELECTRONICS LETTERS, Bd. 26, Nr. 24, 22. November 1990, Enage, GB, SS 1990-1992; W. KWONG ET AL.: 'Synchronous CDMA Demonstration for Fibre-Optic Networks with Optical Processing'
- IEEE LCS - THE MAZINE OF LIGHTWAVE COMMUNICATION SYSTEMS Bd. 1, Nr. 2, Mai 1990, New York, IEEE, SS 54-67; P. PRUCNAL ET AL: 'Optically-Processed Routing for Fast Packet Switching'

## Beschreibung

Zur leistungsgebundenen Nachrichtenübertragung in Kommunikationssystemen werden in zunehmendem Maße Glasfasern als Übertragungsmedium eingesetzt. Ein Vorteil der Glasfasern beruht auf der großen Bandbreite, die prinzipiell Übertragungsbitraten bis in den THz-Bereich ermöglicht. Bei hohen Übertragungsbitraten wird die optische Signalverarbeitung mit Vorteil angewendet.

Die Erfindung betrifft ein Verfahren und eine Schaltungsanordnung zur Erkennung eines eine bestimmte Kombination von Bits aufweisenden Codewortes in einem seriell übertragenen optischen Signal, bei denen
- das optische Signal auf eine Mehrzahl von Verzögerungsleitungen aufgeteilt wird
- ein charakteristisches, durch einen hohen optischen Pegel dargestelltes Bit des Codewortes in einer jeweiligen Verzögerungsleitung entsprechend der Rangfolge des betreffenden Bits verzögert wird und
- die verzögerten Signale ausgewertet werden

Aus IEEE LCS MAGAZINE, Mai 1990, Seiten 54...67 ist ein Korrelator bekannt, bei dem ein seriell übertragenes optisches Signal auf eine Mehrzahl paralleler Verzögerungsleitungen mit jeweils unterschiedlicher Verzögerungsdauer aufgeteilt wird. Die optischen Leistungen der von den Verzögerungsleitungen abgegebenen Signale werden summiert und einem Schwellwertentscheider zugeführt. Der Schwellwertentscheider gibt bei Überschreitung eines vorgegebenen Schwellwertes seines Eingangssignals ein Ausgangssignal ab und zeigt damit eine Autokorrelationsspitze des optischen Eingangssignals des Korrelators an. Dieser Korrelator bedarf, gemessen an der Anzahl der unterscheidbaren Codewörter, einer langen Codewörterlänge, um einen ausreichenden Amplitudenabstand der Autokorrelationsspitze von den durch Kreuzkorrelation bedingten Nebenmaxima zu erzielen, und darüber hinaus eines Schwellwertschalters mit einer hohen oberen Grenzfrequenz zur Erkennung der Autokorrelationsspitze.
Das gleiche gilt auch für eine aus Electronics Letters, November 1990, Vol. 26, Nr. 24, Seiten 1990...1992 bekannten optischen Sende-Empfangseinrichtung, bei der die zu übertragenen Daten senderseitig eine Mehrzahl von Verzögerungsleitungen mit jeweils unterschiedlicher Verzögerungsdauer parallel durchlaufen und empfangsseitig nach Durchlaufen von zu den senderseitigen gleichen Verzögerungsleitungen zu einem Summensignal zusammengefaßt werden. Das Summensignal, dem ein Synchronisationssignal hinzugefügt wird, wird einem Photodetektor zugeführt. Das Signal des Photodetektors wird einem Schwellwertentscheider zugeführt, der bei Überschreiten eines Schwellwertes des zugeführten Signals ein Ausgangssignal abgibt.
Dieser Korrelator vermag gegenüber dem zuvor genannten Korrelator bei der gleichen relativ langen Codewortlänge eine größere Anzahl von Codewörtern zu unterscheiden, allerdings unter Hinnahme des Aufwands für die Synchronisation.

Der Erfindung liegt das Problem zugrunde, einen Korrelator anzugeben, der bei einer vorgegebenen Anzahl zu unterscheidender Codewörter eine gegenüber den bekannten Korrelatoren deutlich verringerte Codewörterlänge benötigt.

Das Problem wird erfindungsgemäß bei einem Korrelator entsprechend dem Oberbegriff gelöst, daß die von den Verzögerungsleitungen abgegebenen optischen Signale jeweils für sich in elektrische Signale umgesetzt werden und die elektrischen Signale logisch verknüpft werden, wobei die logische Verknüpfung nur bei der Übertragung des vorgegebenen Codewortes zur Abgabe eines Ausgangssignals führt.

Die logische Verknüpfung der von den Verzögerungsleitungen abgegebenen inkohärenten Ausgangssignale bringt neben einer Verkürzung der benötigten Codewortlänge und der damit einhergehenden Einsparung von Übertragungskapazität den Vorteil eines theoretisch unendlich großen Abstandes zwischen Autokorrelationsspitze und der Kreuzkorrelation mit sich, wobei ein entsprechend aufwandsarmer Schwellwertschalter mit einer niedrigen oberen Grenzfrequenz genügt. Darüber hinaus vermag der erfindungsgemäße Korrelator asynchron übertragene Codewörter zu erkennen.
Einer Weiterbildung der Erfindung zufolge werden die Bits beiderlei Pegellage des Codewortes ausgewertet. Diese Maßnahme bringt neben einer weiteren Verkürzung der notwendigen Codewortlänge den Vorteil der Sicherheit gegen fehlerbedingte Ausgangssignale aufgrund eines Dauersignals am Eingang des Korrelators mit sich.

Die Erfindung wird nun als Ausführungsbeispiel anhand von Figuren in zum Verständnis erforderlichen Umfang beschrieben.

Dabei zeigt
- Fig. 1: eine erfindungsgemäße Einrichtung zur Detektion der durch einen hohen optischen Pegel dargestellten Bits eines Codewortes.
- Fig. 2: eine erfindungsgemäße Einrichtung zur Detektion der durch einen hohen und der durch einen niedrigeren optischen Pegel dargestellten Bits eines Codewortes.
- Fig. 3: mögliche Signalzustände in einer Einrichtung nach Figur 1.

In Figur 1 ist ein Korrelator dargestellt, der die Rangfolge der in einem Codewort enthaltenen, durch einen hohen optischen Pegel dargestellten Bits ("1") auswertet. Über eine Eingangsleitung E, die durch eine Glasfaser gegeben sein kann, werden einem optischen Verzweiger SP optische, seriell übertragene Binärsignale zugeführt, die Codewörter darstellen mögen. Die Codewörter mögen eine bestimmte Anzahl von Bits aufweisen. Die Binärsignale werden von dem Verzweiger einer Mehrzahl von Verzögerungsleitungen VL1 ... VL3, die jeweils eine unterschiedliche Verzögerungsdauer aufweisen parallel zugeführt. Die Anzahl der Verzögerungsleitungen, die durch Glasfaserleitungen oder andere Lichtwellenleiterstrukturen gegeben sein können, gleicht der Anzahl der charakteristischen, durch einen hohen optischen Pegel dargestellten Bits des vorgegebenen Codewortes. Gegenüber der Verzögerungsleitung mit der geringsten Verzögerungsdauer (in Figur 1 VL1) weisen die anderen Verzögerungsleitungen (in Figur 1 VL2, VL3) jeweils eine um eine Bitübertragungszeitspanne oder ein ganzzahliges Mehrfaches davon erhöhte Verzögerungsdauer auf. So möge Verzögerungsleitung VL2 gegenüber Verzögerungsleitung VL1 eine um zwei Bitübertragungszeitspannen erhöhte Verzögerungsdauer und Verzögerungsleitung VL3 gegenüber Verzögerungsleitung VL1 eine um drei Bitübertragungszeitspannen erhöhte Verzögerungsdauer aufweisen. Das von den Verzögerungsleitungen an dem von dem Verzweiger abgewandten Ende abgegebene Signal wird jeweils einem durch eine Photodiode PD gegebenen opto-elektrischen Wandler zugeführt. Die Photodioden PD1 ... PD3 sind gleichsinnig in Reihe geschaltet. Der kathodenseitige Anschluß der Reihenschaltung ist mit der das hohe Potential (+) aufweisenden Klemme einer an ihren beiden Klemmen Gleichstrom liefernden Gleichspannungsquelle verbunden, und der anodenseitige Anschluß der Reihenschaltung ist über einen Widerstand R mit der das niedrige Potential (-) aufweisenden Klemme der Gleichspannungsquelle verbunden. Die in Sperrichtung spannungsbeaufschlagten Photodioden lassen jeweils keinen Stromfluß zu, wenn sie nicht belichtet werden. Werden sämtliche Photodioden der Reihenschaltung gleichzeitig belichtet, so fließt ein Strom vom hohen Potential über die Photodioden und den Widerstand zum niedrigen Potential, wobei der Stromfluß durch den Widerstand R einen Spannungsanstieg über dem Widerstand verursacht. Dieser Spannungsanstieg wird über eine Verbindung e einem Schwellwertentscheider SE zugeführt, der durch einen an sich bekannten Schwellwertschalter mit einer niedrigen oberen Grenzfrequenz gegeben sein kann.
Der Schwellwertentscheider liefert also an seinem Ausgang A ein signifikantes Ausgangssignal, wenn sämtliche Photodioden der Reihenschaltung belichtet sind.
Figur 3 verdeutlicht für zwei aufeinanderfolgende Binärsignalfolgen Signalzustände in der erfindungsgemäßen Einrichtung nach Figur 1. Dabei stellt die zweite Binärsignalfolge das vorgegebene Codewort dar, bei dem die Einrichtung nach Figur 1 am Ausgang A ein signifikantes Ausgangssignal abgibt. Die erste Binärsignalfolge ist mit fünf Bits gebildet, wobei beginnend mit einem durch einen hohen Pegel dargestellten Bit durch einen hohen Pegel dargestellte Bits mit durch einen niedrigen Pegel dargestellte Bits aufeinanderfolgen. Diese Binärsignalfolge ist in Figur 3, Zeile E am Zeilenanfang dargestellt und möge dem Eingang E der Einrichtung nach Figur 1 zugeführt werden. Dort wird die Binärsignalfolge über den Verzweiger SP sämtlichen Verzögerungsleitungen VL1 ... VL3 zugeführt. An dem dem Verzweiger abgewandten Ende der Verzögerungsleitung VL1 möge das Binärsignal wie in Zeile VL1, Figur 3 dargestellt um eine halbe Bitübertragungsdauer verzögert sein. Die Verzögerungsleitung VL2 möge, wie in Zeile VL2 dargestellt, gegenüber der Verzögerungsleitung VL1 eine um zwei Bitübertragungsdauern längere Verzögerungsdauer und die Verzögerungsleitung VL3 möge, wie in Zeile VL3 dargestellt, gegenüber der Verzögerungsleitung VL1 eine um drei Bitübertragungsdauern längere Verzögerungsdauer aufweisen. Aus den Zeilen VL1 ... VL3 ist zu erkennen, daß die Verzögerungsleitungen VL1... VL3 bei der ersten Binärsignalfolge zu keinem Zeitpunkt gleichzeitig an ihrem Ende ein optisches Signal mit einem hohen Pegel abgeben, womit die Photodioden PD1 ...PD3 zu keinem Zeitpunkt gleichzeitig belichtet sind und damit durch die Reihenschaltung der Photodioden PD1 ... PD3 kein Strom fließt und damit am Ausgang A kein signifikantes Ausgangssignal auftritt (Figur 3, Zeile A, linke Zeilenhälfte). Die zweite Binärsignalfolge (Zeile E, rechte Zeilenhälfte), die vier Bits umfaßt beginnt mit zwei aufeinanderfolgenden durch einen hohen Pegel dargestellte Bits, denen eine durch eine niedrigen Pegel dargestelltes Bit folgt, worauf sich ein durch einen hohen Pegel dargestelltes Bit anschließt. Diese Binärsignalfolge wird im Eingang E der Einrichtung nach Figur 1 zugeführt und auf den Verzögerungsleitungen entsprechend verzögert. Bei dieser zweiten Binärsignalfolge treten am Ende der Verzögerungsleitungen der Einrichtung nach Figur 1 gleichzeitig optische Signale mit hohem Pegel auf, so daß die Photodioden PD1 ... PD3 gleichzeitig beleuchtet werden, wodurch durch die Reihenschaltung ein Strom fließt, der durch den Schwellwertentscheider detektiert wird und in ein signifikantes Ausgangssignal umgesetzt wird. (Figur 3, Zeile A, rechte Zeilenhälfte). Wird also die zweite Binärsignalfolge der Einrichtung nach Figur 1 zugeführt, so gibt die Einrichtung am Ausgang A ein signifikantes Ausgangssignal ab. Der beschriebene Korrelator prüft also, ob das Binärsignal die charakteristischen, durch einen hohen Pegel dargestellten Bits in der entsprechenden Rangfolge des vorgegebenen Codewortes aufweist. Mit diesem Korrelator lassen sich bei einer Codewortlänge von N Bits und einer Anzahl Z von durch einen hohen Pegel dargestellten Bits je Codewort eine Anzahl von Codewörtern darstellen.

Eine Weiterbildung dieses Korrelators für Codewörter mit einer weiter reduzierten Anzahl von Bits je Codewort und mit Immunität gegen fehlerbedingte Binärsignalfolgen mit durchgehender Folge von durch einen hohen Pegel dargestellten Bits ist in Figur 2 dargestellt. Dieser weitergebildete Korrelator wertet neben den durch einen hohen Pegel dargestellten Bits des vorgegebenen Codeworts auch die durch einen niedrigen Pegel dargestellten Bits des Codewortes aus. Figur 2 zeigt eine erfindungsgemäße Einrichtung, bei der in einer Auswerteeinrichtung AW1 die charakteristischen, durch einen hohen Pegeldargestellten Bits des vorgegebenen Codewortes und in einer Auswerteeinrichtung AW2 die charakteristischen, durch einen niedrigen Pegel dargestellten Bits des Codewortes ausgewertet werden. An dem Eingang E werden über eine Glasfaserleitung dem Verzweiger SP seriell übertragene, optische Binärsignale zugeführt. Von dem Verzweiger führt eine den charakteristischen, durch einen hohen Pegel dargestellten Bits eines vorgegebenen Codewortes entsprechende Anzahl von Verzögerungsleitungen VL1 ... VL3 mit einer jeweils der Rangfolge in dem Codewort eines dieser Bits entsprechenden Verzögerungsdauer zu der Auswerteeinrichtung AW1. Die Auswerteeinrichtung AW1 gibt an ihrem Ausgang Al nur dann ein signifikantes Ausgangssignal ab, wenn, wie bei dem weiter ober beschriebenen Korrelator, die entsprechend verzögerten, durch den hohen Pegel dargestellten Bits des vorgegebenen Codewortes gleichzeitig die Photodioden PD1 ... PD3 beleuchten. Weiter führt von dem Verzweiger VZ eine den charakteristischen, durch einen niedrigen Pegel dargestellten Bits des vorgegebenen Codewortes entsprechende Anzahl von Verzögerungsleitungen VL4 ... VL6 mit einer jeweils der Rangfolge in dem Codewort eines dieser Bits entsprechenden Verzögerungsdauer zu einer Auswerteeinrichtung AW2. Jede dieser Verzögerungsleitungen VL4...VL6 vermag an ihrem, dem Verzweiger SP abgewandten Ende jeweils eine Photodiode PD4..PD6 zu belichten. Die Photodioden PD4...PD6 der Auswerteeinrichtung AW2 sind gleichsinnig parallelgeschaltet. Die Parallelschaltung der Photodioden kann in einer alternativen Ausgestaltung durch einen optischen Summierer ersetzt werden, bei dem die von den Verzögerungsleitungen abgegebenen optischen Leistungen summiert und mittels einer einzigen Photodiode in ein elektrisches Signal umgesetzt werden. Zurückkommend auf die letzte Ausführungsform bildet die Parallelschaltung der Photodioden mit dem Widerstand R2 eine Reihenschaltung. Die Reihenschaltung ist mit der Kathodenseite der Photodioden mit der das hohe Potential (+) aufweisenden Klemme einer an ihrer beiden Klemmen Gleichstrom liefernden Spannungsquelle verbunden. Widerstandsseitig ist die Reihenschaltung mit der das niedrige Potential (-) aufweisenden Klemme der Gleichspannungsquelle verbunden. Wird nun mindestens eine der Photodioden PD4 ... PD6 belichtet, so fließt ein Strom durch den Widerstand R2. Der Stromfluß durch den Widerstand R2 bewirkt einen Spannungsanstieg über dem Widerstand. Der Spannungsanstieg wird über einen Eingang e2 dem Schwellwertentscheider SE2, der durch einen Schwellwertschalter mit niedriger oberer Grenzfrequenz gegeben sein kann zugeführt. Der Schwellwertentscheider SE2 möge an seinem Ausgang A2 ein signifikantes Ausgangssignal abgeben, wenn an seinem Eingang e2 ein Spannungsanstieg vorliegt. Die Auswerteeinrichtung AW2 liefert also immer dann ein signifikantes Ausgangssignal an ihrem Ausgang A2, wenn eine der Photodioden PD4 ... PD6 belichtet wird. Die Verzögerungsleitungen VL1 ... VL6 sind in ihrer jeweiligen Verzögerungsdauer so untereinander abgestimmt, daß bei der Übertragung des vorgegebenen Codewortes am Eingang E die Verzögerungsleitungen, die zur Auswerteeinrichtung AW1 führen ausgangsseitig gleichzeitig ein optisches Signal mit hohem Pegel abgeben, während die Verzögerungsleitungen, die zur Auswerteeinrichtung AW2 führen im gleichen Zeitpunkt ein optisches Signal mit niedrigem Pegel liefern. Bei der Übertragung des vorgegebenen Codewortes liefert also die Auswerteeinrichtung AW1 an ihrem Ausgang A1 ein signifikantes Ausgangssignal, während die Auswerteeinrichtung AW2 an ihrem Ausgang A2 kein signifikantes Ausgangssignal liefert. Die Ausgänge A1 und A2 werden einer Logikschaltung L zugeführt, die bei Vorliegen der zuletzt genannten Signalkombination an den Eingängen A1 und A2 ein signifikantes Ausgangssignal an ihrem Ausgang A liefert. Der Korrelator liefert also dann ein signifikantes Ausgangssignal am Ausgang A, wenn das vorgegebene Codewort am Eingang E übertragen wird. Mit dem zuletzt beschriebenen Korrelator können bei einer Codelänge von N Bits 2^{N}-1 Codewörter erkannt werden.

## Patentansprüche

1. Verfahren zur Erkennung eines eine bestimmte Kombination von Bits aufweisenden Codewortes in einem seriell übertragenen optischen Signal, bei dem
- das optische Signal auf eine Mehrzahl von Verzögerungsleitungen (VL) aufgeteilt wird
- ein charakteristisches, durch einen hohen optischen Pegel dargestelltes Bit des Codewortes in einer jeweiligen Verzögerungsleitung entsprechend der Rangfolge des betreffenden Bits verzögert wird und
- die verzögerten Signale ausgewertet werden,
**dadurch gekennzeichnet,** daß
die von den Verzögerungsleitungen abgegebenen optischen Signale jeweils für sich in elektrische Signale umgesetzt werden und die elektrischen Signale logisch verknüpft werden, wobei die logische Verknüpfung nur bei der Übertragung des vorgegebenen Codewortes zur Abgabe eines Ausgangssignals führt.

2. Verfahren nach Anspruch 1
**dadurch gekennzeichnet,** daß
die elektrischen Signale gemäß der logischen UND-Verknüpfung ausgewertet werden.

3. Verfahren nach den Ansprüchen 1 oder 2
**dadurch gekennzeichnet,** daß zusätzlich
- für charakteristische, durch einen niedrigen optischen Pegel dargestellte Bits des Codewortes jeweils eine Verzögerungsleitung mit einer der Rangfolge des jeweiligen Bits entsprechenden Verzögerungsdauer vorgesehen ist,
- die derart verzögerten optischen Signale in entsprechende elektrische Signale umgesetzt werden und
- diese elektrischen Signale gemäß der logischen ODER-Verknüpfung ausgewertet werden.

4. Verfahren nach einem der Ansprüche 1 oder 2
**dadurch gekennzeichnet,** daß
für charakteristische, durch einen niedrigen optischen Pegel dargestellte Bits des Codewortes jeweils eine Verzögerungsleitung mit einer der Rangfolge des jeweiligen Bits entsprechenden Verzögerungsdauer vorgesehen ist, die derart verzögerten optischen Signale optisch summiert und in ein entsprechendes elektrisches Signal umgesetzt und ausgewertet werden.

5. Verfahren nach einem der Ansprüche 3 und 4
**dadurch gekennzeichnet,** daß
nur bei gleichzeitigem Anliegen des signifikanten Ausgangssignals der charakteristischen, durch einen hohen optischen Pegel dargestellten Bit des Codewortes und des signifikanten Ausgangssignals der charakteristischen, durch einen niedrigen optischen Pegel dargestellten Bit des Codewortes ein das Vorliegen des gewünschten Codewortes anzeigendes signifikantes Gesamtausgangssignal abgegeben wird.

6. Schaltungsanordnung zur Erkennung eines eine bestimmte Kombination von Bits aufweisenden Codewortes in einem seriell übertragenen optischen Signal mit
- einer Eingangsleitung (E) zur Führung eines optischen Signals, einem Verzweiger (SP) und einer Mehrzahl von Verzögerungsleitungen (VL) zur Aufteilung des optischen signals auf diese Verzögerungsleitungen
- wobei für jedes charakteristische, durch einen hohen optischen Pegel dargestellte Bit des Codewortes eine Verzögerungsleitung mit einer der Rangfolge des betreffenden Bits entsprechenden Verzögerungsdauer gegeben ist und
- wobei eine Einrichtung (SE) zur Auswertung der von den Verzögerungsleitungen abgegebenen Signale gegeben ist
**dadurch gekennzeichnet,** daß
- die Verzögerungsleitungen mit jeweils einer in Sperrrichtung gepolten Photodiode (PD) verbunden sind und
- eine logische Verknüpfung der von den Photodioden abgegebenen elektrischen Signale gegeben ist, die nur bei der Übertragung des vorgegebenen Codewortes ein Ausgangssignal abgibt.

7. Schaltungsanordnung nach Anspruch 6,
**dadurch gekennzeichnet,** daß
die Photodioden (PD1, PD2, PD3), die mit Verzögerungsleitungen zur Verzögerung von charakteristischen, durch einen hohen optischen Pegel dargestellte Bit des Codewortes verbunden sind, gleichsinnig in Reihe geschaltet sind und durch Auswertung des Stroms durch diese Reihenschaltung eine logische UND-Verknüpfung gegeben ist.

8. Schaltungsanordnung nach Anspruch 6 oder 7,
**dadurch gekennzeichnet,** daß weitere
Verzögerungsleitungen zur Verzögerung von charakteristischen, durch einen niedrigen optischen Pegel dargestellte Bit des Codewortes vorhanden sind, die mit weiteren Photodioden (PD4, PD5, PD6)verbunden sind, welche gleichsinnig parallel geschaltet sind und wobei durch Auswertung des Stroms durch diese Parallelschaltung eine logische ODER-Verknüpfung gegeben ist.

## Claims

1. Method for detecting a codeword, having a specific combination of bits, in a serially transmitted optical signal, in which
- the optical signal is distributed between a plurality of delay lines (VL),
- a characteristic bit, represented by a high optical level, of the codeword is delayed in a respective delay line in accordance with the order of precedence of the respective bit and
- the delayed signals are evaluated,
characterized in that the optical signals which are output by the delay lines are each independently converted into electrical signals and the electrical signals are logically linked, the logical connection leading to the outputting of an output signal only when the prescribed codeword is transmitted.

2. Method according to Claim 1, characterized in that the electrical signals are evaluated in accordance with the logical AND connection.

3. Method according to Claims 1 or 2, characterized in that, in addition,
- for characteristic bits of the codeword which are represented by a low optical level, in each case a delay line with a delay period corresponding to the order of precedence of the respective bit is provided,
- the optical signals which are delayed in this way are converted into corresponding electrical signals, and
- these electrical signals are evaluated in accordance with the logical OR connection.

4. Method according to one of Claims 1 or 2, characterized in that, for characteristic bits of the codeword which are represented by a low optical level, in each case a delay line with a delay period corresponding to the order of precedence of the respective bit is provided, the optical signals which are delayed in this way are optically summed and converted into a corresponding electrical signal and evaluated.

5. Method according to one of Claims 3 and 4,
characterized in that a significant overall output signal indicating the presence of the desired codeword is output only in the simultaneous presence of the significant output signal of the characteristic bits, represented by a high optical level, of the codeword and of the significant output signal of the characteristic bits, represented by a high optical level, of the codeword low.

6. Circuit arrangement for detecting a codeword, having a specific combination of bits, in a serially transmitted optical signal having
- an input line (E) for conducting an optical signal, a junction (SP) and a plurality of delay lines (VL) for distributing the optical signal between these delay lines,
- a delay line with a delay period corresponding to the order of precedence of the respective bit being provided for each characteristic bit, represented by a high optical level, of the codeword, and
- a device (SE) for evaluating the signals output by the delay lines being provided,
characterized in that
- the delay lines are connected to, in each case, one reverse-biased photodiode (PD), and
- a logical connection of the electrical signals which are output by the photodiodes is provided, which logical connection emits an output signal only when the prescribed codeword is transmitted.

7. Circuit arrangement according to Claim 6, characterized in that the photodiodes (PD1, PD2, PD3), which are connected to delay lines for delaying characteristic bits, represented by a high optical level, of the codeword, are connected in series in the same direction and a logical AND connection is provided by evaluating the current across this series circuit.

8. Circuit arrangement according to Claim 6 or 7, characterized in that further delay lines for delaying characteristic bits, represented by a low optical level, of the codeword are present and are connected to further photodiodes (PD4, PD5, PD6) which are connected in parallel in the same direction, a logical OR connection being provided by evaluating the current across this parallel circuit.

## Revendications

1. Procédé de détection d'un mot de code, comportant une certaine combinaison de bits, dans un signal optique transmis en série, dans lequel
- on répartit le signal optique sur plusieurs lignes de retard (VL),
- on retarde un bit caractéristique, représenté par un niveau optique haut, du mot de code dans une ligne de retard respective en fonction de l'ordre de priorité du bit considéré et
- on évalue les signaux retardés,
caractérisé par le fait que
on convertit les signaux optiques fournis par les lignes à retard, chacun individuellement, en signaux électriques et on combine logiquement les signaux électriques, la combinaison logique conduisant à la délivrance d'un signal de sortie seulement lors de la transmission du mot de code prédéterminé.

2. Procédé selon la revendication 1,
caractérisé par le fait que
l'on évalue les signaux électriques selon la combinaison logique ET.

3. Procédé selon les revendications 1 ou 2,
caractérisé par le fait que, en plus,
- on prévoit pour des bits caractéristiques, représentés par un niveau optique bas, du mot de code, à chaque fois une ligne de retard ayant un retard correspondant à l'ordre de priorité du bit considéré,
- on convertit les signaux optiques ainsi retardés en des signaux électriques correspondants, et
- on évalue ces signaux électriques selon la combinaison logique OU.

4. Procédé selon l'une des revendications 1 ou 2,
caractérisé par le fait que,
pour des bits caractéristiques, représentés par un niveau optique bas, du mot de code prédéterminé, on prévoit à chaque fois une ligne de retard ayant un retard correspondant à l'ordre de priorité du bit considéré, on additionne de façon optique les signaux optiques ainsi retardés, on les convertit en un signal électrique correspondant et on les évalue.

5. Procédé selon l'une des revendications 3 et 4,
caractérisé par le fait que
l'on fournit un signal de sortie global significatif indiquant la présence du mot de code souhaité seulement lors de la présence simultanée du signal de sortie significatif des bits caractéristiques, représentés par un niveau haut, du mot de code et du signal de sortie significatif des bits caractéristiques, représentés par un niveau bas, du mot de code.

6. Circuit de détection d'un mot de code, comportant une certaine combinaison de bits, dans un signal optique transmis en série
- comportant une ligne d'entrée (E) pour amener un signal optique, un répartiteur (SP) et plusieurs lignes de retard (VL) pour la répartition du signal optique sur ces lignes de retard,
- dans lequel il y a pour chaque bit caractéristique, représenté par un niveau optique haut, du mot de code, une ligne de retard ayant un retard correspondant à l'ordre de priorité du bit considéré, et
- dans lequel il y a un dispositif (SE) pour l'évaluation des signaux fournis par les lignes de retard,
caractérisé par le fait que
- les lignes de retard sont reliées chacune à une photodiode (PD) polarisée dans le sens bloquant, et
- qu'il y a une combinaison logique des signaux électriques fournis par les photodiodes, laquelle combinaison fournit un signal de sortie seulement lors de la transmission du mot de code prédéterminé.

7. Circuit selon la revendication 6,
caractérisé par le fait que
les photodiodes (PD1, PD2, PD3), qui sont reliées à des lignes de retard destinées à retarder des bits caractéristiques, représentés par un niveau optique haut, du mot de code, sont branchées en série dans le même sens et une combinaison logique ET est donnée par l'évaluation du courant dans ce circuit série.

8. Circuit selon la revendication 6 ou 7,
caractérisé par le fait que
des lignes de retard supplémentaires sont prévus, sont destinées à retarder des bits caractéristiques, représentés par un niveau optique bas, du mot de code, et sont reliées à d'autres photodiodes (PD4, PD5, PD6) branchées en parallèle dans le même sens, une combinaison logique OU étant donnée par l'évaluation du courant dans ce circuit parallèle.
